# EUROPÄISCHE PATENTSCHRIFT

(11) **EP 1 086 753 B1**
(45) Veröffentlichungstag und Bekanntmachung des Hinweises auf die Patenterteilung: **10.11.2004**
(21) Anmeldenummer: 00116372.4
(22) Anmeldetag: 28.07.2000
(51) Int. Cl.: B07B 7/083

(54) **Windsichter**
Pneumatic separator
Séparateur pneumatique

(30) Priorität: 23.09.1999 DE 19947862
(43) Veröffentlichungstag der Anmeldung: 28.03.2001
(73) Patentinhaber: Bauermeister Verfahrenstechnik GmbH, 22844 Norderstedt/ Hamburg (DE)
(72) Erfinder: Horlamus, Herbert Dipl.-Ing., 97340 Marktbreit (DE); Jehle, Wolfgang Dipl.-Ing., 22397 Hamburg (DE)
(74) Vertreter: von Raffay, Vincenz, Dipl.-Ing.

(56) Entgegenhaltungen:
- EP-A- 0 734 787
- WO-A-96/31294
- DE-A- 19 505 466
- US-A- 2 269 412

## Beschreibung

Die Erfindung betrifft einen Windsichter nach dem Oberbegriff des Anspruches 1.

Aus der EP-A-734 787 ist ein Windsichter nach dem Oberbegriff des Anspruchs 1 bekannt.

Bei diesem Windsichter trifft die mit Sichtgut beladene Strömung direkt nach dem Verlassen des Sichtrades auf eine stillstehende Fläche, so daß dort Geschwindigkeitsenergie vernichtet wird. Auch tritt hierdurch zusätzlicher Verschleiß auf, und es besteht die Gefahr, daß sich etwas ansetzt. Bei diesem bekannten Windsichter liegt ein Teilbereich des Sichtrades, nämlich die zur stillstehenden Gehäusewand zeigenden Deckscheibe, unterhalb der Sichtraumwand. Hierdurch trifft die das Sichtrad mit maximaler Geschwindigkeit verlassende Luft zwangsläufig auf stehende Gehäuseteile.

Bei derartigen, meist als Schaufelradsichter bezeichneten Klassierern, durchströmt die mit Feingut beladene Sichtluft den beschaufelten Rotor, d.h. das Sichtrad, von außen nach innen und verläßt diesen durch eine zentrale Austragsöffnung in der entsprechenden Stirnwand. Die Trenngrenze hängt von der Drehzahl des Rotors und von dem Volumenstrom des durchgesetzten Gases ab. Je höher die Drehzahl und je geringer der Gasstrom, desto feiner der Trennschnitt.

Bei Fein- und Feinstklassierungen haben derartige Windsichter beachtliche Druckverluste und damit einen hohen spezifischen Energiebedarf, da, wie gesagt, hohe Rotordrehzahlen erforderlich sind. Zusätzlich werden die Rotoren mit kleinen Austragsöffnungen (ca. 0,5 x Rotordurchmesser) ausgestattet, da bei gleicher Drehzahl und gleichem Gasvolumenstrom mit kleinerem Durchmesser der Austragsöffnung ein feinerer Trennschnitt erreicht werden kann. Dieses ist dann von Vorteil, wenn aus mechanischen Gründen die Rotordrehzahl nicht weiter erhöht bzw. aus verfahrenstechnischen Gründen die Gasmenge nicht reduziert werden kann. Je kleiner der Durchmesser der Austragsöffnung gewählt wird, desto höher wird - abhängig von der Rotordrehzahl - die Luft bzw. die Gasgeschwindigkeit und damit auch der Druckverlust, sofern es nicht gelingt, diese Geschwindigkeitsenergie wieder teilweise als Druckenergie zurückzugewinnen.

Bekannte Schaufelradsichter führen die Sichtluft mittels Rohrstutzen aus dem Sichtrad ab. Dieser Rohrstutzen ist über eine mehr oder weniger lange Strecke achsgleich mit der Drehachse des Rotors. Es ist auch bekannt, die Rohrstutzen teilweise in das Sichtrad hineinzuführen. Unabhängig davon, ob diese Rohrstutzen drehfest mit dem Sichtrad verbunden sind oder stillstehen, wird in ihnen ein großer Teil der Umfangsgeschwindigkeit infolge Reibung vernichtet. Grundsätzlich verhalten sich bezüglich Druckverlust solche Windsichter günstiger, bei denen die den Rotor verlassende Luft in ein Expansionsgehäuse, das vorzugsweise als flaches Spiralgehäuse ausgebildet ist, abströmt. Das Spiralgehäuse ermöglicht eine teilweise Rückgewinnung der kinetischen Energie. Der dem Rotor zugewandte Boden des Spiralgehäuses weist bei diesen bekannten Windsichtern eine Eintrittsöffnung auf, die deckungsgleich mit der Austragsöffnung angeordnet ist. Auch bei dieser Ausgestaltung führen die stillstehenden Wände und Boden zu einer vermehrten Reibung und damit einem erhöhten Druckverlust.

Der Erfindung liegt nun die Aufgabe zugrunde, einen Windsichter der eingangs genannten Art zu schaffen, bei dem auch bei Feinstsichtungen möglichst geringe Druckverluste auftreten.

Diese Aufgabe wird grundsätzlich durch das Kennzeichen des Anspruches 1 gelöst.

Erfindungsgemäß wird ein Teil der Wand des Expansionsgehäuses durch die entsprechende angrenzende Stirnwand, d.h. die Deckscheibe des Sichtrades, gebildet, die also mit dem Sichtrad rotiert. Dadurch, daß in der ortsfesten Wand des Expansionsgehäuses eine entsprechende Öffnung vorgesehen ist, in der die rotierende Deckscheibe mit der Austragsöffnung liegt, fungiert die Deckscheibe gleichzeitig als Teil des Expansionsgehäuses, d.h. die ganze obere Deckscheibe ist bündig mit dem Boden des Expansionsgehäuses. Der Ringspalt zwischen diesen beiden relativ zueinander rotierenden Teilen wird mit Spülluft versorgt, um einem Kurzschluß zwischen Sichtraum und Expansionsgehäuse entgegenzuwirken. Hierdurch wird sogenanntes Spritzkorn" vermieden, d.h. es wird verhindert, daß Teilchen, die eigentlich gröber sind als die durch das Sichtrad eingestellte Trennkorngröße in die Feingutseite gelangen.

Die pneumatische Dichtung" ist in vorteilhafter Weise so ausgebildet wie in Anspruch 2 angegeben.

In an sich bekannter Weise ist das Expansionsgehäuse so gestaltet wie in Anspruch 4 angegeben.

Wenn der Windsichter so ausgestaltet ist wie in Anspruch 6 angegeben, dann kann zusätzliche kinetische Energie im Gasstrom in dem Expansionsgehäuse zugeführt werden.

In der Zeichnung ist schematisch eine Ausführungsform eines Windsichters nach der Erfindung im Schnitt dargestellt.

Dieser Windsichter besteht aus einem Sichtraum 7, in dem das Sichtrad 1 hineinragt und durch einen nicht gezeigten Motor angetrieben wird, der thyristorgesteuert stufenlos drehzahlgeregelt ist.

Die obere Stirnwand des Sichtrades 1 ist als Deckscheibe 5 mit einer zentrischen Austragsöffnung 2 ausgebildet. Diese Deckscheibe 5 liegt in einer Öffnung der oberen Wand 8 des Sichtraumes 7. Zwischen der umlaufenden Deckscheibe 5 und der Wand 8 bleibt ein Ringspalt frei, dem über einen Stutzen 9 Spülluft zugeführt wird. Zu diesem Zweck ist die Wand 8 doppelwandig ausgebildet.

Auf der Oberseite der Wand 8, d.h. auf der Seite der Wand 8 die dem Sichtraum 7 abgewandt ist, befindet sich das Expansionsgehäuse 3, das als Spiralgehäuse mit Austrittskanal 4 ausgebildet ist, das im wesentlichen senkrecht zur Drehachse des Sichtrades 1 angeordnet ist. Auf der Oberseite der Deckscheibe 5 befinden sich in dem Expansionsgehäuse 3 Ventilatorflügel 10, die dem Gasstrom zusätzliche kinetische Energie zuführen.

In dem Sichtraum 7 befindet sich Luft L mit Aufgabegut A, die in das Sichtrad 1 von außen nach innen eintritt. Die aus dem Austrittskanal 4 austretende Luft L ist mit Feingut F beladen. Die Spülluft, die in den Stutzen 9 eintritt, ist mit S bezeichnet. Das Grobgut G verläßt den Sichtraum 7 über eine nicht dargestellte Austragsöffnung im unteren Teil.

## Patentansprüche

1. Windsichter mit einem entgegen der Fliehkraft radial von außen nach innen von der feingutbeladenen Sichtluft durchströmten, in einer Sichtkammer (7) rotierenden Sichtrad (1), aus dem die Sichtluft axial durch eine Austragsöffnung (2) in einer Deckscheibe (5) in ein Expansionsgehäuse (3) abströmt, wobei in den Ringspalt (6) zwischen der Wand (8) des Expansionsgehäuses (3) und der Deckscheibe (5) Spülluft eingeblasen wird, **dadurch gekennzeichnet, daß** die rotierende Deckscheibe (5) mit ihrer Austragsöffnung (2) in einer Öffnung (Spalt 6) der ortsfesten Wand (8) des Expansionsgehäuses (3) liegt.

2. Windsichter nach Anspruch 1, **dadurch gekennzeichnet, daß** die Wand (8) des Expansionsgehäuses (3) doppelwandig zum Einblasen der Spülluft ausgebildet ist.

3. Windsichter nach Anspruch 1 oder 2, **dadurch gekennzeichnet, daß** der Austrittskanal (4) des Expansionsgehäuses (3) im wesentlichen senkrecht der Drehachse des Sichtrades (1) verläuft.

4. Windsichter nach Anspruch 3, **dadurch gekennzeichnet, daß** das Expansionsgehäuse (3) als Spiralgehäuse ausgebildet ist.

5. Windsichter nach Anspruch 4, **dadurch gekennzeichnet, daß** der größte Radius des Spiralgehäuses ungefähr das zweifache des Radius der Deckscheibe (5) des Sichtrades (1) beträgt.

6. Windsichter nach einem oder mehreren der vorstehenden Ansprüche, **dadurch gekennzeichnet, daß** auf der Deckscheibe (5) des Sichtrades (1) in dem Expansionsgehäuse (3) Ventilatorflügel (10) vorgesehen sind.

## Claims

1. Air classifier with a classifying wheel (1) rotating in a classifying chamber (7) through which fine material-charged classifying air flows radially from the outside to the inside counter to the centrifugal force and from which the classifying air flows out axially through a discharge opening (2) in a cover plate (5) into an expansion casing (3), scavenging air being blown into the annular clearance (6) between the wall (8) of the expansion casing (3) and the cover plate (5), **characterized in that** the rotating cover plate (5) with its discharge opening (2) is located in an opening (clearance 6) of the fixed wall (8) of the expansion casing (3).

2. Air classifier according to claim 1, **characterized in that** the wall (8) of expansion casing (3) is constructed in double wall manner for blowing in scavenging air.

3. Air classifier according to claim 1 or 2, **characterized in that** the exhaust channel (4) of the expansion casing (3) is substantially perpendicular to the rotation axis of the classifying wheel (1).

4. Air classifier according to claim 3, **characterized in that** the expansion casing (3) is constructed as a coiled casing.

5. Air classifier according to claim 4, **characterized in that** the largest radius of the coiled casing is approximately twice the radius of the cover plate (5) of the classifying wheel (1).

6. Air classifier according to one or more of the preceding claims, **characterized in that** fan blades (10) are provided on the cover plate (5) of the classifying wheel (1) in the expansion casing (3).

## Revendications

1. Séparateur pneumatique comportant une roue séparatrice (1) qui tourne dans une chambre de séparation (7), et qui est parcourue radialement de l'extérieur vers l'intérieur, en opposition à la force centrifuge, par l'air de séparation chargé de matière fine, et à partir de laquelle l'air de séparation s'écoule axialement dans un carter d'expansion (3), en traversant un orifice de décharge (2) pratiqué dans un disque de recouvrement (5), de l'air de balayage étant insufflé dans l'interstice annulaire (6) entre le disque de recouvrement (5) et la paroi (8) du carter d'expansion (3), **caractérisé par le fait que** le disque rotatif de recouvrement (5) est situé, par son orifice de décharge (2), dans une ouverture (interstice 6) de la paroi fixe (8) du carter d'expansion (3).

2. Séparateur pneumatique selon la revendication 1, **caractérisé par le fait que** la paroi (8) du carter d'expansion (3) est réalisée à double enveloppe, en vue de l'insufflation de l'air de balayage.

3. Séparateur pneumatique selon la revendication 1 ou 2, **caractérisé par le fait que** le canal de sortie (4) du carter d'expansion (3) s'étend, pour l'essentiel, perpendiculairement à l'axe de la roue séparatrice (1).

4. Séparateur pneumatique selon la revendication 3, **caractérisé par le fait que** le carter d'expansion (3) est réalisé sous la forme d'un carter spiroïdal.

5. Séparateur pneumatique selon la revendication 4, **caractérisé par le fait que** le rayon maximal du carter spiroïdal représente approximativement le double du rayon du disque de recouvrement (5) de la roue séparatrice (1).

6. Séparateur pneumatique selon l'une ou plusieurs des revendications précédentes, **caractérisé par le fait que** des ailettes de ventilateur (10) sont prévues, dans le carter d'expansion (3), sur le disque de recouvrement (5) de la roue séparatrice (1).
